# EUROPÄISCHE PATENTSCHRIFT

(11) **EP 3 494 583 B1**
(45) Veröffentlichungstag und Bekanntmachung des Hinweises auf die Patenterteilung: **04.12.2024**
(21) Anmeldenummer: 17767832.3
(22) Anmeldetag: 15.09.2017
(51) Int. Cl.: H01F 27/12, H01F 27/32

(54) **ELEKTRISCHES GERÄT MIT UNTERSCHIEDLICH STARK GEKÜHLTEN KAPSELUNGSRÄUMEN**
ELECTRICAL DEVICE HAVING ENCAPSULATED SPACES COOLED WITH DIFFERENT INTENSITY
APPAREIL ÉLECTRIQUE COMPORTANT DES CHAMBRES D'ENCAPSULATION REFROIDIES À DES INTENSITÉS DIFFÉRENTES

(30) Priorität: 06.10.2016 DE 102016219378
(43) Veröffentlichungstag der Anmeldung: 12.06.2019
(73) Patentinhaber: Siemens Energy Global GmbH & Co. KG, 81739 München (DE)
(72) Erfinder: FINDEISEN, Jörg, 01156 Dresden (DE)
(86) Internationale Anmeldenummer: PCT/EP2017/073248
(87) Internationale Veröffentlichungsnummer: WO 2018/065188

(56) Entgegenhaltungen:
- DE-A1- 19 701 269
- DE-A1- 2 016 508
- DE-A1- 2 738 398
- JP-A- S5 296 313
- JP-A- S5 442 620
- JP-A- S5 790 921
- JP-A- S60 246 608
- JP-A- S61 150 309
- US-B1- 6 401 518

## Beschreibung

Die Erfindung betrifft ein elektrisches Gerät zum Anschluss an ein Hochspannungsnetz mit
- einem Gefäß, das mit einem Isolierfluid befüllt ist,
- einem in dem Gefäß angeordneten Aktivteil, das einen magnetisierbaren Kern und Teilwicklungen zum Erzeugen eines Magnetfelds in dem Kern aufweist,
- einer Kühleinrichtung zum Kühlen des Isolierfluids,
und wenigstens einem Barrierensystem, das Kapselungsräume zumindest teilweise begrenzt, in denen jeweils wenigstens eine Teilwicklung angeordnet ist, wobei das Barrierensystem das von der Kühleinrichtung gekühlte Isolierfluid so über die Kapselungsräume führt, dass sich in den Kapselungsräumen jeweils unterschiedliche Temperaturen des Isolierfluids und/oder der Teilwicklungen einstellen.

Ein solches elektrisches Gerät ist aus der JP S 61 150309 A bereits bekannt. Dort ist eine Wicklung offenbart, die im Inneren von Isolationsröhren angeordnet ist. In dem durch die Isolationsröhren ausgebildeten Kapselungsraum sind vertikale Strömungskanäle ausgebildet. Die JP S 52 96313 A offenbart einen Transformator mit zwei Wicklungen, die ebenfalls in unterschiedlichen Kapselungsräumen angeordnet sind. Weiterer Stand der Technik ist der JP S 54 52620 A, der JP S 57 90921 A, der DE 27 38 398 A1, der DE 20 16 508 A1, der JP S 60 246608 A und schließlich der US 6 401 518 B1 zu entnehmen.

Die DE 197 01 269 A1 offenbart einen Transformator, der mit einer Flüssigkeit gekühlt wird. Dabei ist der Transformator in mehrere Temperaturzonen unterteilt. Eine erste Temperaturzone ist als ein äußerer Bereich der Wicklung beschrieben. Eine weitere heißere Zone liegt weiter innen. Die heißere Zone wird vom Kern des Transformators begrenzt, so dass dessen Verlustwärme an die heißere Flüssigkeit in der inneren Temperaturzone abgegeben wird. Es wird vorgeschlagen, dass die innen liegende Wicklung für eine höhere Isolationsklasse ausgelegt ist.

Ferner weisen beispielsweise Transformatoren oder Drosseln, die an ein Hochspannungsnetz angeschlossen sind, jeweils ein Gefäß auf, das in der Regel mit einem mineralischen Isolieröl als Isolierfluid befüllt ist. Bei einem Transformator sind in dem Gefäß eine Unterspannungs- und eine Oberspannungswicklung angeordnet. Beide Wicklungen sind über einen magnetisierbaren Kern induktiv miteinander gekoppelt. Das Isolierfluid dient zum Isolieren der Wicklungen aber auch zur Kühlung des Transformators. Dazu wird das beim Betrieb erwärmte Isolierfluid zum Abführen der Wärme über eine außen am Gefäß befestigte Kühleinrichtung geführt. Die Kühlung ist so eingestellt, dass eine maximale Temperatur des Isolierfluids nicht überschritten wird, da ansonsten die Feststoffisolierungen des Transformators beschädigt werden könnten.

Weil Alterung und Lebensdauer der Feststoffisolierung in hohem Maße von der Temperatur abhängen, wurden bereits elektrische Geräte vorgeschlagen, deren Wicklungen und Wicklungsaufbauten Kombinationen von Isolierstoffen mit unterschiedlichen thermischen Leistungsfähigkeiten aufweisen.

Darüber hinaus kommen zunehmend alternative Isolierfluide, wie Ester- oder Silikonöle, in Transformatoren zum Einsatz, die eine höhere Temperaturbeständigkeit aufweisen. Diese alternativen Isolierfluide gewährleisten eine höhere Brandsicherheit und sind zudem biologisch abbaubar. Eine verbesserte Umweltverträglichkeit von Isolierfluiden ist insbesondere für Off-Shore-Anwendungen erforderlich. Auf Grund der verbesserten thermischen Beständigkeit dieser alternativen Isolierfluide kann der Transformator bei höheren Temperaturen betrieben werden. In diesem Zusammenhang sei auf Norm IEEE 1276(1997) verwiesen.

Neben den konventionellen, also derzeit überwiegend eingesetzten Isoliersystemen und Materialien sind so genannte Hochtemperaturisolierungen für elektrische Geräte bekannt. Diese sind jedoch kostenintensiv. Aus diesem Grunde wurden so genannte Hybridlösungen vorgeschlagen, bei denen sowohl Hochtemperaturisolierungen als auch Isolierungen aus üblichen Werkstoffen eingesetzt wurden. Beispielsweise weist das Barrierensystem konventionelle Isolierwerkstoffe auf, während die Leiterwicklungsisolierung aus Hochtemperaturwerkstoffen besteht. Den Hybridlösungen haftet jedoch der Nachteil an, dass trotz des Einsatzes kostspieliger Hochtemperaturisolierwerkstoffe die Betriebstemperatur des Isolierfluids aufgrund der immer noch verwendeten konventionellen Isolierwerkstoffe deutlich unter der Temperatur liegt, die bei ausschließlichem Einsatz von Hochtemperaturisolierwerkstoffen möglich wäre.

Aufgabe der Erfindung ist es daher, ein elektrisches Gerät der eingangs genannten Art bereitzustellen, das bei höheren Temperaturen betrieben werden kann, gleichzeitig jedoch kostengünstig bleibt.

Die Erfindung löst diese Aufgabe dadurch, dass in den Kapselungsräumen Isolierungen aus unterschiedlichen Isolierstoffen angeordnet sind.

Erfindungsgemäß sorgt ein Barrierensystem im Zusammenspiel mit der entsprechend ausgestalteten Kühleinrichtung dafür, dass zumindest zwei Teilwicklungen in unterschiedlichen Temperaturabschnitten, die hier als Kapselungsraumtemperaturen bezeichnet sind, betrieben werden können. Das Barrierensystem sorgt mit anderen Worten dafür, dass in den Kapselungsräumen Isolierfluid und Wicklung unterschiedliche Temperaturen aufweisen. Die Kapselungsraumtemperatur, also der Temperaturbereich der Teilwicklung und/oder des Isolierfluids in dem jeweiligen Kapselungsraum, wird zweckmäßigerweise so eingestellt, dass eine für diesen Kapselungsraum vorbestimmte maximale Betriebstemperatur nicht überschritten wird. Auf diese Weise ist es möglich, in den Kapselungsräumen unterschiedliche Isoliermaterialien einzusetzen.

Darüber hinaus kann beispielsweise die Teilwicklung, die in einem Kapselungsraum angeordnet ist, in dem sich bei Normalbetrieb des elektrischen Geräts eine höhere Kapselungsraumtemperatur einstellt, isolierstoffarm ausgelegt sein. In diesem Zusammenhang ist beispielsweise der Einsatz von Netzdrilleiterwicklungen möglich.

Mit verschiedenen Isolierlacken beschichtete Kupferlackdrähte, die selbst hohen Temperaturen Stand halten können, sind am Markt erhältlich. Dies gilt beispielsweise auch für einen Draht mit einer Beschichtung aus Pyre-ML-polyimid, der bis 220°C thermisch beständig ist. Aufgrund der geringen Dicke seiner Lackschicht ist eine gute Wärmeabgabe des Drahtes an das Isolierfluid gewährleistet.

Andere Teilwicklungen, die in einem Kapselungsraum angeordnet sind, in dem das Isolierfluid eine geringere Kapselungsraumtemperatur aufweist, sind hingegen erfindungsgemäß mit den üblichen konventionellen, also nicht hochtemperaturbeständigen Teilwicklungsisolierungen oder Barrierensystemen bestückt. Somit kann im Rahmen der Erfindung das Material des Barrierensystems von Kapselungsraum zu Kapselungsraum unterschiedlich sein.

Erfindungsgemäß sind in den Kapselungsräumen Isolierungen aus unterschiedlichen Isolierstoffen angeordnet. Unter einer Isolierung ist hier sowohl die Isolierung der in dem jeweiligen Kapselungsraum angeordneten Teilwicklung als auch das Barrierensystem selbst zu verstehen. So weisen die Teilwicklungen beispielsweise unterschiedliche Leiterisolierungen auf. Die erste Teilwicklung ist beispielsweise mit einer Hochtemperaturisolierung ausgerüstet, während eine zweite Teilwicklung und alle weiteren Teilwicklungen übliche Isolierungen aus Werkstoffen aufweisen, die für niedrigere Temperaturen ausgelegt sind. Auch die Materialien des Barrierensystems können von Kapselungsraum zu Kapselungsraum unterschiedlich sein.

Die Kapselungsräume sind im Rahmen der Erfindung miteinander verbunden, so dass zwischen ihnen eine hydraulische Kopplung bereitgestellt ist. Bevorzugt erfolgt der Antrieb der Strömung des Isolierfluides über eine Pumpe (OD-Kühlung).

Erfindungsgemäß führt das Barrierensystem das Isolierfluid nacheinander oder mit anderen Worten der Reihe nach durch die Kapselungsräume. Das abgekühlte und somit kalte Isolierfluid strömt somit zunächst in den ersten Kapselungsraum und sorgt dort für die Kühlung der dort angeordneten Teilwicklung. Dabei erwärmt sich das Isolierfluid und gelangt so in den in Strömungsrichtung nachfolgenden also zweiten Kapselungsraum. Sind mehr als zwei Kapselungsräume vorgesehen, fließt das Isolierfluid vom zweiten in den dritten Kapselungsraum und so weiter. In jedem Kapselungsraum erwärmt sich das Isolierfluid etwas, so dass die Kapselungsraumtemperatur ansteigt. Im letzten Kapselungsraum weist das Isolierfluid daher die höchste Kapselungsraumtemperatur auf.

Gemäß dieser Variante der Erfindung ist also jeder Kapselungsraum mit einem weiteren Kapselungsraum verbunden, so dass eine in Strömungsrichtung des Isolierfluids hintereinander geschaltete Reihe von Kapselungsräumen gebildet ist, wobei der ersten Kapselungsraum der besagten Reihe eine Eintrittsöffnung und der letzte Kapselungsraum der besagten Reihe eine Austrittsöffnung ausbildet. Die Kapselungsräume bilden somit eine hydraulische Reihenschaltung aus. Das Isolierfluid tritt durch die Eintrittsöffnung in die in Reihe geschalteten Kapselungsräume ein und durch die Austrittsöffnung aus dieser wieder aus. Die Öffnung zwischen zwei Kapselungsräumen wird hier Verbindungsöffnung genannt. Der Eintrittsöffnung und jeder Verbindungsöffnung kann ein mäanderförmiges Kanalsystem nachgeschaltet sein, das durch ein labyrinthartiges Barrierensystem gebildet wird. Das Barrierensystem bildet vorteilhafterweise auch im Bereich der Eintritts- und/oder Verbindungsöffnung eine Labyrinthstruktur aus.

Erfindungsgemäß umschließt das Barrierensystem eine Teilwicklung zumindest abschnittsweise. Das Barrierensystem ist beispielsweise zum Teil hohlzylindrisch ausgebildet und dieser Teil konzentrisch zu wenigstens einer Teilwicklung angeordnet.

Das Barrierensystem besteht beispielsweise teilweise aus Pressspan, Papier oder einem sonstigen Zellstoff. Gemäß dieser Variante der Erfindung dient das Barrierensystem sowohl als thermische als auch als elektrische Barriere.

In einer bevorzugten Ausgestaltung der Erfindung wird ein elektrisch erforderlicher Abschnitt des Barrierensystems als Kapselung oder Isolationsabschitt in die Bildung der Kapselungsräume einbezogen. Daher werden wesentliche Bestandteile der Kapselung durch die entsprechende Gestaltung der zylindrischen, scheibenförmigen und gekrümmten Abschnitte der elektrischen Barrieren gebildet. Dazu werden die üblichen mäanderförmig angeordneten horizontalen Barrieren nach außen verschlossen, so dass der Zu- und Abfluss des Isolierfluides zu den Kapselungsräumen nur über definierte Ein- und Austrittsöffnungen erfolgen kann. Weiterhin werden bei dieser Ausgestaltung die Kapselungsräume strömungstechnisch miteinander verbunden, indem der Spalt zwischen den zylindrischen Abschnitten der die Kapselung bildenden Barrieren als Rückströmkanal für das Isolierfluid genutzt wird. Die Umlenkung und Führung der Strömung des Isolierfluides erfolgt bei dieser Ausführung durch entsprechende Gestaltung und Verbindung der gekrümmten Bereiche der Barrieren mit den jeweils anschließenden zylindrischen und scheibenförmigen Abschnitten des Barrierensystems. In Bereichen und Übergängen, an denen die Anzahl und die Gestaltung der elektrisch erforderlichen Barrieren eine Führung und Umlenkung der Strömung des Isolierfluides nicht zulässt, werden zusätzliche die Strömung führende und den Strömungskanal abdichtende gekrümmte, zylindrische oder scheibenförmige Barrierenabschnitte eingefügt.

Vorteilhafterweise werden die einen Bestandteil der elektrischen Barrierenanordnung bilden Spalte zwischen den Barrieren der Kapselungsräume, welche bei dieser Ausführung als Strömungskanäle für die Umleitung und Rückführung der Isolierflüssigkeit genutzt werden, zur Erhöhung der elektrischen Festigkeit zumindest teilweise durch weitere innerhalb der Strömungskanäle liegende elektrische Barrieren in engere Teilspalte unterteilt.

Erfindungsgemäß wird nunmehr die Teilwicklung mit der größeren Hochspannungsbeanspruchung, also mit dem höheren Anteil an Isolierstoffen in dem jeweils strömungstechnisch vorgelagerten, also dem Bereich mit dem kälteren Isolierfluid angeordnet.

Erfindungsgemäß sind die erste Teilwicklung eine Unterspannungswicklung und eine zweite Teilwicklung eine Oberspannungswicklung. Die beiden Wicklungen sind konzentrisch zueinander und beispielsweise auch zu einem sich durch die innere Unterspannungswicklung hindurch erstreckenden Kernabschnitt angeordnet. Mit anderen Worten ist das elektrische Gerät gemäß dieser Ausführung der Erfindung ein Transformator mit konzentrischen Ober- und Unterspannungswicklungen als Teilwicklungen. Die Teilwicklungen sind vorteilhafterweise als umfänglich geschlossene zylinderförmige Wicklungen ausgeführt.

Wie bereits weiter oben beschrieben wurde, ist es im Rahmen der Erfindung vorteilhaft, dass die Kühleinrichtung über eine Zuführungsleitung verfügt, die eine beispielsweise unterhalb der ersten Teilwicklung und insbesondere unterhalb der Oberspannungswicklung angeordnete Austrittsöffnung ausbildet. Gemäß dieser Variante wird das abgekühlte Isolierfluid aus der Kühleinrichtung über die Zuführungsleitung direkt in den Kapselungsraum der ersten Teilwicklung geführt, so dass die erste Teilwicklung stärker gekühlt wird als die weiteren Teilwicklungen, die der ersten Teilwicklung in Strömungsrichtung des Isolierfluids nachgeordnet sind.

Gemäß einer weiteren Variante sind die Teilwicklungen für unterschiedliche Betriebsspannungen ausgelegt, wobei die Temperatur des Isolierfluids und/oder der Teilwicklung in dem Kapselungsraum, in dem eine für höhere Spannung ausgelegte Teilwicklung angeordnet ist, bei Normalbetrieb des erfindungsgemäßen elektrischen Geräts geringer ist, als die Temperatur des Isolierfluids und/oder der Teilwicklung in dem Kapselungsraum, in dem eine für eine vergleichsweise geringere Spannungen ausgelegte Teilwicklung angeordnet ist. Die für höhere Spannungen ausgelegte Teilwicklung weist einen größeren Isolierstoffanteil auf als die Teilwicklung für geringere Spannungen. Um dort teure Hochtemperaturisolierstoffe zu vermeiden, wird das gekühlte Isolierfluid zunächst der Teilwicklung zugeführt, an der bei Normalbetrieb eine höhere Spannung beispielsweise im Bereich von mehreren hundert Kilovolt abfällt.

Vorteilhafterweis weist die Kühleinrichtung eine Steuerungseinheit mit Temperatursensoren auf, wobei die Steuerungseinheit für jeden Temperaturbereich über einen Schwellenwert verfügt und die Kühlleistung der Kühleinrichtung in Abhängigkeit des jeweiligen Schwellenwertes steuert. Der jeweilige Schwellenwert ist beispielsweise in Abhängigkeit der jeweiligen Klasse der Isolierstoffe der Teilwicklungen bestimmt. Erreicht die von den Temperatursensoren erfasste Temperatur den Schwellenwert, steuert die Steuerungseinheit beispielsweise eine Umwälzpumpe der Kühleinrichtung an und erhöht so deren Kühlleistung. Vorteilhafterweise ist jeder Temperaturbereich einer Teilwicklung mit einem Sensor ausgerüstet.

Gemäß einer diesbezüglich zweckmäßigen Weiterentwicklung sind die Temperatursensoren zum Erfassen der Temperatur einer Teilwicklung und/oder zum Erfassen der Temperatur des Isolierfluids in einer Teilwicklung eingerichtet.

In einer weiteren Variante weist das Barrierensystem wenigstens einen Isolationsabschnitt auf, der zur Absteuerung elektrischer Feldstärken eingerichtet ist.

Gemäß einer weiteren Variante begrenzt das Barrierensystem parallel zueinander verlaufende senkrechte Strömungskanäle mit entgegengesetzter Strömungsrichtung, wobei wenigstens einer der senkrechten Strömungskanäle als Rückführungskanal zwischen jeweils eine Teilwicklung umgebenden Isolationsabschnitten angeordnet ist. Bei dieser Variante strömt das gekühlte Isolierfluid beispielsweise von unten nach oben durch den ersten senkrechten Strömungskanal. Seine Strömung ist somit der durch Erwärmung verursachten Eigenbewegung des Isolierfluids gleichgerichtet.

Selbstverständlich ist es im Rahmen der Erfindung möglich, mehrere parallele Strömungskanäle vorzusehen. Dabei kann es sich um horizontale oder senkrechte Kanäle handeln. Bei Betrieb kann das Isolierfluid benachbarte Strömungskanäle in der gleichen Richtung durchströmen. Die Strömungskanäle können von den Isolationsabschnitten begrenzt sein, oder mit anderen Worten von Abschnitten des Barrierensystems, die der elektrischen Isolation der Teilwicklungen dienen. Die Ausgestaltung der Strömungskanäle ist im Rahmen der Erfindung auf vielfältige Weise möglich.

Vorteilhafterweise werden Kanäle zwischen den Barrieren, welche nicht für die gezielte Fluidströmung benötigt werden, zur Vermeidung einer Bypassbildung, durch Beilagen verschlossen.

In einer bevorzugten Ausgestaltung der Erfindung, erfolgt die Hauptströmung der Isolierflüssigkeit innerhalb der Kapselungsräume von unten nach oben, ist also der durch Erwärmung verursachten Eigenbewegung der Isolierflüssigkeit gleichgerichtet. Außerhalb der Kapselungsräume wird die Isolierflüssigkeit zu einem weiteren Isolationsabschnitt umgeleitet. In diesen Bereichen ohne Wärmequelle erfolgt die Strömung von oben nach unten um anschließend in einem weiteren Kapselungsraum wiederum identisch mit der thermischen Eigenbewegung der Isolierflüssigkeit von unten nach oben zu strömen.

Vorteilhafterweise weist eine Wandung des Barrierensystem zwischen parallel zueinander verlaufenden senkrechten Strömungskanälen mit entgegengesetzter Strömungsrichtung eine thermische Isolierung auf. Als thermische Isolierung kommt beispielsweise eine gegenüber den restlichen Bestandteilen des Barrierensystems erhöhte Wanddicke oder aber eine thermische Beschichtung in Betracht.

Vorteilhafterweise bildet wenigstens eine Teilwicklung Temperaturbereiche aus, in denen Isolierwerkstoffe angeordnet sind, die eine unterschiedlich starke thermische Belastbarkeit aufweisen. Die Isolierwerkstoffe sind beispielsweise jeweils unterschiedlichen thermischen Klassen zugeordnet.

Gemäß einer diesbezüglichen Variante ist jeder mit unterschiedlichen Isolierwerkstoffen ausgestattete Temperaturbereich mit einem thermischen Sensor zur Messung der Heißpunkttemperatur des jeweiligen Temperaturbereiches ausgestattet. Die Sensoren sind mit einer Regelungseinheit verbunden, welche die Heißpunkttemperatur für jeden Temperaturbereich getrennt überwacht. Dazu sind jedem Temperaturbereich auf die jeweils verwendeten Isolierwerkstoffe abgestimmte Schwellwerte zugeordnet.

In einer weiteren Variante der Erfindung wird das Barrierensystem derart gestaltet, dass Kühlkanäle des Magnetkernes in die forcierte Strömung des Islolierfluides einbezogen werden.

Bei einer Variante der Erfindung erfolgt auch innerhalb eines Temperaturbereichs einer Teilwicklung eine Staffelung der Temperaturklassen für die Isolierbauteile gemäß ihrer thermischen Beanspruchung. Somit wird beispielsweise die Leiterisolation entsprechend der Heißpunkttemperatur des jeweiligen Temperaturbereichs ausgelegt. Isolierbauteile innerhalb des jeweiligen Temperaturbereichs, die jedoch einen gewissen Abstand zu den heißesten Stellen der jeweiligen Teilwicklung einhalten, können wenn der entsprechende Temperaurgradient das zulässt, in einer niedrigeren thermischen Klasse ausgeführt werden.

Somit können Abstufungen der thermischen Festigkeit beispielsweise in folgender Reihenfolge vorgesehen werden:
1. Leiterisolation
2. Abstandshalter mit Kontakt zum Leiter (Reiter, Beilagen, Leisten)
3. Potentialsteuerringe und Barrieren (Zylinderbarrieren, Winkelringe, Kappen, Leisten zwischen den Barrieren)

Bevorzugt werden isolationstechnisch aufwändige Wicklungsteile insbesondere Wicklungsausleitungen im Bereich des Eintrittes der Isolierflüssigkeit in den entsprechenden Wicklungsabschnitt angeordnet.

Teilwicklungen welche sich durch ihre Geometrie, oder technische Gestaltung nicht für eine Einbindung in die beschriebene strömungstechnische Reihenschaltung eignen, können weiterhin separate konzentrisch angeordnete Wicklungsblöcke bilden.

Erfindungsgemäß wird der Betrieb bei höheren Temperaturen ermöglicht, wobei eine kostspielige Umstellung beispielsweise der isolierstoffreichen Wicklungsteile einer Oberspannungswicklung auf Hochtemperaturisolierwerkstoffe unterbleiben kann. Darüber hinaus sind eine höhere Stromdichte in den Wicklungsleitern und damit eine deutliche Reduzierung der Baugröße möglich. Eine Erhöhung der Temperatur des Isolierfluides führt im Rahmen der Erfindung zu einer erheblichen Vergrößerung der Temperaturdifferenz zum äußeren Kühlmedium wie beispielsweise Luft oder Wasser. Damit steigt die Effektivität der Kühlung erheblich, so dass das erfindungsgemäße elektrische Gerät kompakter ausgeführt sein kann.

Auf Grund der hohen Viskosität von Isolierfluiden auf Ester- und Silikonbasis ergeben sich weiterhin strömungstechnische und kühlungstechnische Vorteile beim Betrieb mit höheren Temperaturen. Es wird eine Optimierung der Verluste für Normallast, bei Bereitstellung eines hohen Überlastspielraumes möglich. Für bestimmte Anwendungen ermöglicht die hohe Temperaturspreizung der Isolierflüssigkeit den effektiven Einsatz von äußeren Verdampfungskühlern und Kühlern auf Basis von Wärmerohren.

Weitere zweckmäßige Ausgestaltungen und Vorteile der Erfindung sind Gegenstand der nachfolgenden Beschreibung von Ausführungsbeispielen der Erfindung unter Bezug auf die Figur der Zeichnung, wobei die
- Figuren 1 bis 4: Ausführungsbeispiele des erfindungsgemäßen elektrischen Geräts in einer Seitenansicht schematisch verdeutlicht.

Die Figur 1 der Zeichnung zeigt ein Ausführungsbeispiel des erfindungsgemäßen elektrischen Gerätes 1, das als Transformator ausgeführt ist. Der Transformator 1 verfügt über ein Aktivteil 2, das aus einem Kern 3, einer Unterspannungswicklung 4 sowie einer Oberspannungswicklung 5 gebildet ist. Die Unterspannungswicklung 4 und die Oberspannungswicklung 5 sind konzentrisch zu einem Schenkel 6 des Kerns 3 angeordnet, wobei in der Figur 1 lediglich eine Seite der Wicklungen verdeutlicht ist. Es sei jedoch angemerkt, dass sowohl die Unterspannungswicklung als auch die Oberspannungswicklung als Teilwicklungen umfänglich geschlossen, also kranzförmig um den Schenkel 6 verlaufen.

Das Aktivteil 2 ist innerhalb eines Gefäßes 7 angeordnet, das mit einem Isolierfluid 8, in dem gezeigten Ausführungsbeispiel einem pflanzlichen Ester, befüllt ist. An dem Gefäß 7 ist eine Kühleinrichtung 9 befestigt, die über ein Kühlregister 10, eine Umwälzpumpe 11, eine Zuführungsleitung 12 und über eine Rückführungsleitung 13 verfügt. Der Transformator 1 ist zum Anschluss an ein Hochspannungsnetz vorgesehen, so dass beim Betrieb des Transformators die Oberspannungswicklung 5 auf einem Hochspannungspotential liegt, also mit einer Spannung über 50 kV beaufschlagt ist. Zur Beherrschung des dabei auftretenden elektrischen Feldes dient ein Barrierensystem 14 das sowohl die Unterspannungswicklung 4 als auch die Oberspannungswicklung 5 jeweils mit einem seiner Isolationsabschnitte nahezu vollständig umschließt. Das Barrierensystem 14 ist zumindest teilweise aus Pressspan oder einem anderen Werkstoff auf Zellulosebasis gefertigt und weist gekrümmte Abschnitte 15 sowie zylindrische Abschnitte 16 auf, die so zueinander angeordnet sind, dass die Oberspannungswicklung 5 und die Unterspannungswicklung 4 jeweils in einem Kapselungsraum 17 und 18 angeordnet sind, welche strömungstechnisch miteinander verbunden sind. Die Kapselungsräume 17, 18 sind nicht vollständig fluiddicht. Etwas Isolierfluid 8 kann daher auch oberhalb der Oberspannungswicklung 5 aus dem Barrierensystem 14 von innen nach außen austreten. Diese "ungewollt" austretenden Fluidmengen können jedoch im Hinblick auf die Kühlung vernachlässigt werden. Der wesentliche Anteil der Strömung des Isolierfluids wird durch das Barrierensystem 14 geführt. Dabei bildet das Barrierensystem 14 unterhalb der Oberspannungswicklung 5 eine Eintrittsöffnung 19 aus, durch die das aus der Zuführungsleitung 12 der Kühleinrichtung 9 austretende gekühlte Isolierfluid in das Barrierensystem 14 eintritt. Darüber hinaus bildet das Barrierensystem 14 auch eine Austrittsöffnung 21 aus, die im gezeigten Beispiel oberhalb der Unterspannungswicklung 4 angeordnet ist. Die Kapselungsräume 17 und 18 sind darüber hinaus hydraulisch miteinander gekoppelt.

Die Umwälzpumpe 11 sorgt dafür, dass das Isolierfluid 8 in der durch Strömungspfeile 23 verdeutlichten Richtung durch das Aktivteil 2 und das Gefäß 7 strömt. Jede Teilwicklung 4 und 5 verfügt über Schirmringe 24, die zur Feldsteuerung an ihrem oberen und unteren Ende angeordnet sind.

Durch das Umwälzen mittels der Umwälzpumpe 11 wird das Isolierfluid 8, also der Ester, über das Kühlregister 10 geführt und abgekühlt, wobei aus der Austrittsöffnung 20 der Zuführungsleitung 12 austretendes abgekühltes Isolierfluid 8 in das Barrierensystem 14 durch die Eintrittsöffnung 19 eintritt. Dort wird das Isolierfluid 8 mehrfach umgelenkt, also mäanderförmig geführt, bis es zum unteren Ende der Oberspannungswicklung 5 gelangt, in der Kühlkanäle ausgebildet sind. In diesen figürlich nicht dargestellten Kühlkanälen wird die Verlustwärme der Oberspannungswicklung 5 auf das die Kühlkanäle durchströmende Isolierfluid 8 übertragen. Dabei kommt es zu einer fortwährenden Erwärmung des Isolierfluids 8. Die Oberspannungswicklung 5 bildet zwei Temperaturbereiche 25.1 und 25.2 aus, die in Figur 1 durch eine unterschiedliche Musterung angedeutet sind. In diesen Temperaturbereichen 25.1 und 25.2 ist die Wicklung 5 mit unterschiedlichen Isolierstoffen ausgerüstet, die beispielsweise verschiedenen thermischen Klassen zugeordnet sind.

Das sich allmählich erwärmende Isolierfluid 8 tritt von dem Kapselungsraum 17 der Oberspannungswicklung 5 in den Kapselungsraum 18 der Unterspannungswicklung 4 ein. Das Barrierensystem 14 führt das Isolierfluid 8 dann über die Unterspannungswicklung 4, die ebenfalls Kühlkanäle und Temperaturbereiche 25.3 und 25.4 mit unterschiedlichen Isolierstoffen aufweist. Schließlich gelangt das hier noch einmal erwärmte Isolierfluid 8 durch die Austrittsöffnung 21 in den Gefäßinnenraum. Von dort wird das Isolierfluid 8 über die Rückführungsleitung 13 und die Umwälzpumpe 11 erneut dem Kühlregister 10 zugeführt. Der Kühlkreislauf beginnt erneut.

Da das Isolierfluid 8 nacheinander durch die Kapselungsräume 17 und 18 geführt wird, bilden sich in den Temperaturbereichen 25.1, 25.2, 25.3 und 25.4 unterschiedliche Kapselungsraumtemperaturbereiche aus. So ist die Kapselungsraumtemperatur, also die Temperatur der Wicklung 5 und des Isolierfluids 8, im Temperaturbereich 25.1 im Mittel niedriger als im Temperaturbereich 25.2 und insbesondere als in den Temperaturbereichen 25.3 und 25.4.

Durch die Anordnung von Isolierstoffen mit unterschiedlicher Wärmebeständigkeit in den jeweils passenden Temperaturbereichen der Teilwicklungen, werden unnötige Kosten vermieden.

Im Folgenden wird eine beispielhafte Zuordnung der thermischen Klassen zu den im Ausführungsbeispiel dargestellten Wicklungsbereichen 25.1 -25.4 angegeben. Im Ausführungsbeispiel kommt als Isolierfluid ein Esteröl zum Einsatz.

Auslegungsbeispiel der Teilwicklungen 4,5 nach Fig. 1 (Thermische Klassen der Isolierstoffe nach EN 60085:2008)

| | | | | |
|---|---|---|---|---|
| Temperaturbereich | 25.1 | 25.2 | 25.3 | 25.4 |
| Leiterisolation | E (120°C) | B (130°C) | F (155°C) | H (180°C) |
| Abstandshalter | A (105°C) | E (120°C) | B (130°C) | F (155°C) |
| Barrierensystem/ Potentialsteuerringe | A (105°C) | A (105°C) | E (120°C) | B (130°C) |

| | |
|---|---|
| Abstandshalter umfassen: | Radiale und axiale Abstandshalter (Leis-ten, Reiter, Zwischenlagen) |
| Barrierensystem umfasst: | Barrieren, Winkelringe, Kappen, Scheiben, Isolierzylinder |

Die Staffelung der thermischen Leistungsfähigkeit der Isolierstoffe kann auch innerhalb der thermischen Klassen nach EN 60085 vorgenommen werden, hier besteht eine Vielzahl an Möglichkeiten, beispielsweise ist auch eine Staffelung in Temperaturschritten kleiner 10 Kelvin möglich.

Fig. 2 zeigt ein vereinfacht dargestelltes Ausführungsbeispiel des erfindungsgemäßen elektrischen Geräts 1, wobei das Barrierensystem 14 besonders gut erkennbar ist. Das Barrierensystem 14 ist dahingehend gestaltet, dass es zur Führung und Umlenkung der Strömung des Isolierfluides 8 genutzt werden kann. Dazu verfügt das Barrierensystem 14 wieder über zylindrische Abschnitte 16, 16.1, 16.2, 16.3, scheibenförmige Abschnitte 26.1, 26.2, 26.3 und gekrümmte Abschnitte 15, 15.1, 15.2, 15.3 und 15.4, wobei letztere auch als Winkelringe oder Kappen bezeichnet werden.

Erfindungsgemäß ist das Barrierensystem 14 derart gestaltet, dass sich gekapselte Wicklungsräume bilden, die hier als Kapselungsräume 17, 28 bezeichnet sind. Dazu werden die üblicherweise vorhandenen, äußeren horizontalen, einen Strömungskanal für die Isolierflüssigkeit begrenzenden, scheibenförmigen Barrieren durch geschlossene Scheiben 26.2, 26.3 ersetzt, so dass der Zu- und Abfluss des Isolierfluids 8 in die Kapselungsräume 17 und 18 kontrolliert über die Eintritts- 19 und Austrittsöffnung 21 erfolgt. Dabei sind die Kapselungsräume 17 und 18 strömungstechnisch miteinander verbunden, indem der Spalt zwischen den zylinderförmigen Abschnitten 16.2 und 16.3 als Rückströmungskanal 27 für das Isolierfluid genutzt wird. Im Ausführungsbeispiel ist die Eintrittsöffnung 19 im so genannten Wicklungsunterbau ausgebildet.

Die Austrittsöffnung 21 liegt im scheibenförmigen Abschnitt 26.1. Im gezeigten Ausführungsbeispiel wird der Spalt zwischen den gekrümmten Abschnitten 15.3 und 15.4 zur Umlenkung oder mit anderen Worten Richtungsumkehr der Strömung 23 des Isolierfluids 8 genutzt.

Hochspannungstechnisch ist der Aufbau geschlossener Barrierenflächen möglichst senkrecht zur Feldrichtung zu bevorzugen. Vorteilhafterweise sollten demzufolge auch die gekrümmten Barrieren etwa dem Verlauf der Äquipotentiallinien folgen. Die daraus folgende weitgehend parallele Anordnung auch der gekrümmten Abschnitte 15, 15.2 kommt der Nutzung als Strömungskanal 27 zur Umlenkung des Flusses des Isolierfluides 8 entgegen, so dass nur geringfügige strömungstechnische Veränderungen notwendig sind. An Übergängen, an denen die Anzahl der elektrisch erforderlichen gekrümmten Barrierenabschnitte 15.4, 15.5 keine Umkehrung des Flusses der Isolierflüssigkeit zulässt, werden zusätzliche die Strömung führende und den Wicklungsraum nach außen abdichtende gekrümmte Barrieren 15.3 eingefügt.

Im gezeigten Ausführungsbeispiel kommt es an der Schnittstelle zwischen den zylindrischen und gekrümmten Barriereabschnitten durch eine zusätzliche, der Umleitung der Strömung des Isolierfluides dienende gekrümmte Barriere 15.3 zu einer Überlagerung von mehreren Feststoffisolationen. Zur Vermeidung ungünstiger Feldverhältnisse durch eine zu hohe Gesamtdicke der die elektrische Barriere bildenden Feststoffisolation werden an der Schnittstelle zwischen den gekrümmten Barrieren und der zylindrischen Barrieren jeweils geschäftete 15.2 und ungeschäftete Winkelringe geringer Wandstärke 15.3 kombiniert und gegenüberliegend an dem zylinderförmigen Abschnitt 16.3 angeordnet.

Fig. 3 zeigt ein Ausführungsbeispiel, bei dem nur einer der Kapselungsräume 17, 18 eine Teilwicklung mit mehreren Temperaturbereichen 25.1 und 25.2 aufweist. Die thermische Klasse der Leiterisolierung 26 steigt von Kapselungsraum 17 zu Kapselungsraum 18 und in letzterem wiederum von Temperaturbereich 25.1 zum Temperaturbereich 25.2 an. Der Übergang der Temperarturbereiche erfolgt nach Erreichen einer Wicklungshöhe H1.

Zur Erhöhung der elektrischen Festigkeit sind die Ölspalte des Isolationsaufbaus bekanntermaßen durch das Barrierensystems 14 in engere senkrechte Kanäle 27 und horizontale Kanäle 28 unterteilt. Diese Kanäle 27, 28 werden erfindungsgemäß zur Leitung des Isolierfluides 8 zur in Strömungsrichtung 23 nachgelagerten Teilwicklung 4 genutzt. Im Ausführungsbeispiel erstrecken sich mehrere dieser Kanäle 27, 28 parallel zueinander, um den für die Strömung des Isolierfluides 8 erforderlichen Querschnitt zu erreichen. Der Querschnitt oder genauer Querschnittsfläche und die Anzahl der miteinander verbundenen senkrechten 27 und horizontalen 28 Kanäle können im Rahmen der Erfindung voneinander abweichen. Zur Vermeidung von Bypässen werden die Kanäle 29, die nicht als Strömungskanäle genutzt werden, an ihrem unteren Ende durch Beilagen 30 aus Isoliermaterial ganz oder teilweise verschlossen.

Im gezeigten Ausführungsbeispiel sind innerhalb der Temperaturbereiche 25.1 und 25.2 traditionelle Scheibenwicklungen dargestellt. Das Isolierfluid 8 strömt von einem äußeren senkrechten Kanal durch einige horizontale Kanäle in einen zweiten äußeren Kanal, wo die Strömungsrichtung des Isolierfluids 8 umgelenkt wird, so dass das Isolierfluid 8 im weiteren Verlauf in entgegengesetzter Richtung strömt, so dass es längs der Wicklungshöhe mehrmals die Strömungsrichtung wechselt. Die erfindungsgemäße Ausführung des Barrierensystems 14 und Isolation ist jedoch sinngemäß auf alle anderen Wicklungstypen übertragbar.

Im gezeigten Ausführungsbeispiel sind die Teilwicklungen an so genannten Heißpunkten ihrer jeweiligen Temperaturbereiche 5, 25.1 und 25.2 mit thermischen Sensoren 31 ausgerüstet. Die Sensoren 31 sind mit einer figürlich nicht dargestellten Regelungseinheit verbunden.

An der Austrittsöffnung 21 der letzten thermisch in Reihe geschalteten Teilwicklung 4 ist ein weiterer Sensor 32 zur Messung der maximalen Temperatur der Isolierflüssigkeit 8 angeordnet. Bei Bedarf ist auch die Kontrolle der maximalen Temperatur des Isolierfluides 8 in der vorgelagerten Teilwicklung 5 über den Sensor 33 möglich.

Fig. 4 zeigt ein Ausführungsbeispiel bei dem der Kern 3 in den Kühlkreis einbezogen ist. Dies ist vorteilhaft, wenn eine große Temperaturspreizung des Isolierfluids 8 vorgesehen ist. Die Auslegung des Kernes 3 auf höhere Temperaturen erfordert nur einen sehr geringen Aufwand, da keine Formteile erforderlich sind und eine elektrische Feldbeanspruchung nicht berücksichtigt werden muss. Daher erfolgt die Einordnung des Kernes 3 am Ende der strömungstechnischen Reihenschaltung der zu kühlenden Bauteile des elektrischen Gerätes 1. Im Ausführungsbeispiel nach Figur 4 werden nacheinander die Wicklungen 5 und 4 und anschließend der Kern 3 vom Isolierfluid 8 durchflossen. Die Kühlkanäle der Teilwicklungen 4,5 und Kühlkanäle 34 des Kernes 3 sind thermisch und strömungstechnisch in Reihe geschalten. Im Ausführungsbeispiel sind die Barrieren so ausgestaltet, dass die Hauptströmung des Isolierfluides 8 innerhalb der Kapselungsräume 17 und 18 und im Kern 3 jeweils von unten nach oben gerichtet ist, also der durch Erwärmung erzeugten Eigenbewegung des Isolierfluids 8 gleichgerichtet ist. Die Rückführung des Isolierfluids 8 erfolgt jeweils in den senkrechten Kanälen 27 zwischen den Barrieren der Isolationsanordnung, die hier als Isolationsabschnitte des Barrierensystems 14 bezeichnet sind.

Im Ausführungsbeispiel sind die senkrechten Abschnitte 16, des Barrierensystems 14, welche Kanälen 27 mit entgegengesetzten Strömungsrichtungen begrenzen, in Bereichen mit einer hohen Temperaturdifferenz des Isolierfluides 8 mit einer zusätzlichen thermischen Isolation 35 versehen. Dies kann im einfachen Fall durch eine Erhöhung der Wandstärke erfolgen. In den Bereichen nahe an der Richtungsumkehr des Isolierfluides 8 ist die Temperaturdifferenz gering. Dort sind daher keine Maßnahmen erforderlich.

## Patentansprüche

1. Elektrisches Gerät (1) zum Anschluss an ein Hochspannungsnetz mit
- einem Gefäß (7), das mit einem Isolierfluid (8) befüllt ist,
- einem in dem Gefäß (7) angeordneten Aktivteil (2), das einen magnetisierbaren Kern (3) und Teilwicklungen (4, 5) zum Erzeugen eines Magnetfelds in dem Kern (3) aufweist,
- einer Kühleinrichtung (9) zum Kühlen des Isolierfluids (8), und wenigstens einem Barrierensystem (14), das Kapselungsräume (17, 18) zumindest teilweise begrenzt, in denen jeweils wenigstens eine Teilwicklung (4, 5) angeordnet ist, wobei das Barrierensystem (14) das von der Kühleinrichtung (9) gekühlte Isolierfluid (8) so über die Kapselungsräume (17, 18) führt, dass sich in den Kapselungsräumen (17, 18) jeweils unterschiedliche Temperaturen des Isolierfluids und/oder der Teilwicklungen (4, 5) einstellen,
wobei in den Kapselungsräumen (17, 18) Isolierungen aus unterschiedlichen Isolierstoffen angeordnet sind, wobei das Barrierensystem (14) das Isolierfluid (8) nacheinander durch die Kapselungsräume führt, und wobei die erste Teilwicklung eine Unterspannungswicklung (4) und eine zweite Teilwicklung eine Oberspannungswicklung (5) sind, wobei die Wicklungen (4,5) konzentrisch zueinander und zu einem sich durch die innere Unterspannungswicklung hindurch erstreckenden Kernabschnitt (6) angeordnet sind, wobei das Barrierensystem zumindest einen hohlzylindrisch ausgebildeten Teil (16, 16.1, 16.2, 16.3) aufweist, der konzentrisch zu der davon umschlossenen Teilwicklung (4, 5) angeordnet ist.

2. Elektrisches Gerät (1) nach Anspruch 1, wobei jeder Kapselungsraum (17) mit einem weiteren Kapselungsraum (18) verbunden ist, so dass eine in Strömungsrichtung des Isolierfluids (8) hintereinander geschaltete Reihe von Kapselungsräumen (17, 18) gebildet ist, wobei der erste Kapselungsraum (18) der besagten Reihe eine Eintrittsöffnung (19) und der letzte Kapselungsraum der besagten Reihe eine Austrittsöffnung (21) ausbildet.

3. Elektrisches Gerät (1) nach einem der vorhergehenden Ansprüche, wobei die Teilwicklungen (4, 5) für unterschiedliche Betriebsspannungen ausgelegt sind, wobei die Temperatur des Isolierfluids (8) und/oder der Teilwicklung (4, 5) in dem Kapselungsraum (17), in dem eine für höhere Spannung ausgelegte Teilwicklung (5) angeordnet ist, bei Normalbetrieb geringer ist, als die Temperatur des Isolierfluids (8) und/oder der Teilwicklung in dem Kapselungsraum (18), in dem eine für eine vergleichsweise geringere Spannungen ausgelegte Teilwicklung (4) angeordnet ist.

4. Elektrisches Gerät (1) nach Anspruch 3, wobei das Barrierensystem (14) Kernverbindungskanäle ausbildet, die sich von einem in Strömungsrichtung des Isolierfluids (8) zuletzt angeordneten Kapselungsraum (18) und Kühlkanälen (34) des Kernes (6) erstrecken.

5. Elektrisches Gerät (1) nach einem der vorhergehenden Ansprüche, wobei die Kühleinrichtung (9) eine Steuerungseinheit mit Temperatursensoren (31, 32, 33) aufweist, wobei die Steuerungseinheit für jeden Kapselungsraum (17, 18) oder jeden Temperaturbereich (25.1-25.4) einer der Teilwicklungen (4, 5) über einen Schwellenwert verfügt und die Kühlleistung der Kühleinrichtung (9) in Abhängigkeit des jeweiligen Schwellenwertes steuert.

6. Elektrisches Gerät (1) nach Anspruch 5, wobei die Temperatursensoren (31, 32, 33) zum Erfassen der Temperatur einer Teilwicklung (4, 5) und/oder zum Erfassen der Temperatur des Isolierfluids (8) in einer Teilwicklung (4, 5) eingerichtet sind.

7. Elektrisches Gerät (1) nach einem der vorhergehenden Ansprüche, wobei das Barrierensystem (14) wenigstens einen Isolationsabschnitt aufweist, der zur Absteuerung elektrischer Feldstärken eingerichtet ist.

8. Elektrisches Gerät (1) nach Anspruch 7, wobei das Barrierensystem (14) parallel zueinander verlaufende senkrechte Strömungskanäle (27) mit entgegengesetzter Strömungsrichtung begrenzt, wobei wenigstens einer der senkrechten Strömungskanäle (27) als Rückführungskanal zwischen jeweils eine Teilwicklung (4, 5) umgebenden Isolationsabschnitten angeordnet ist.

9. Elektrisches Gerät (1) nach Anspruch 8, wobei eine Wandung des Barrierensystems (14) zwischen parallel zueinander verlaufenden senkrechten Strömungskanälen (27) mit entgegengesetzter Strömungsrichtung eine thermische Isolierung (35) aufweist.

10. Elektrisches Gerät (1) nach einem der vorhergehenden Ansprüche, wobei wenigstens eine Teilwicklung (4, 5) Temperaturbereiche (25.1, 25.2, 25.3, 25.4) ausbildet, in denen Isolierwerkstoffe angeordnet sind, die eine unterschiedlich starke thermische Belastbarkeit aufweisen.

11. Elektrisches Gerät (1) nach Anspruch 10, wobei wenigsten zwei Temperaturbereiche (25.1, 25.2, 25.3, 25.4) jeweils mit einem thermischen Sensor (31) zur Messung der Heißpunkttemperatur der Wicklung im jeweiligen Temperaturbereich ausgerüstet sind.

12. Elektrisches Gerät (1) nach einem der vorgenannten Ansprüche, wobei das Barrierensystem (14) zumindest abschnittsweise parallel zueinander verlaufende Strömungskanäle (27, 28) ausbildet.

## Claims

1. Electrical device (1) for connecting to a high-voltage network, with
- a vessel (7), which is filled with an insulating fluid (8),
- an active part (2), which is arranged in the vessel (7) and has a magnetizable core (3) and partial windings (4, 5) for generating a magnetic field in the core (3),
- a cooling device (9) for cooling the insulating fluid (8), and at least one barrier system (14), which at least partially delimits encapsulating spaces (17, 18), in which at least one partial winding (4, 5) is respectively arranged, the barrier system (14) guiding the insulating fluid (8) cooled by the cooling device (9) across the encapsulating spaces (17, 18) in such a way that different temperatures of the insulating fluid and/or the partial windings (4, 5) occur in the encapsulating spaces (17, 18), wherein insulations of different insulating materials are arranged in the encapsulating spaces (17, 18), wherein the barrier system (14) guides the insulating fluid (8) through the encapsulating spaces one after the other, and wherein the first partial winding is a low-voltage winding (4) and a second partial winding is a high-voltage winding (5), the windings (4, 5) being arranged concentrically in relation to one another and in relation to a core portion (6) extending through the inner low-voltage winding, the barrier system having at least one hollow-cylindrical part (16, 16.1, 16.2, 16.3) which is arranged concentrically in relation to the partial winding (4, 5) surrounded by it.

2. Electrical device (1) according to Claim 1, wherein each encapsulating space (17) is connected to a further encapsulating space (18), with the result that a series of encapsulating spaces (17, 18) arranged one behind the other in the direction of flow of the insulating fluid (8) is formed, the first encapsulating space (18) of said series forming an inlet opening (19) and the last encapsulating space of said series forming an outlet opening (21).

3. Electrical device (1) according to either of the preceding claims, wherein the partial windings (4, 5) are designed for different operating voltages, the temperature of the insulating fluid (8) and/or of the partial winding (4, 5) in the encapsulating space (17) in which a partial winding (5) designed for higher voltage is arranged being lower during normal operation than the temperature of the insulating fluid (8) and/or of the partial winding in the encapsulating space (18) in which a partial winding (4) designed for a comparatively lower voltage is arranged.

4. Electrical device (1) according to Claim 3, wherein the barrier system (14) forms core connecting ducts, which extend from an encapsulating space (18) arranged last in the direction of flow of the insulating fluid (8), and cooling ducts (34) of the core (6).

5. Electrical device (1) according to one of the preceding claims, wherein the cooling device (9) has a control unit with temperature sensors (31, 32, 33), the control unit having a threshold value for each encapsulating space (17, 18) or each temperature region (25.1-25.4) of one of the partial windings (4, 5) and controlling the cooling output of the cooling device (9) in dependence on the respective threshold value.

6. Electrical device (1) according to Claim 5, wherein the temperature sensors (31, 32, 33) are designed for sensing the temperature of a partial winding (4, 5) and/or for sensing the temperature of the insulating fluid (8) in a partial winding (4, 5) .

7. Electrical device (1) according to one of the preceding claims, wherein the barrier system (14) has at least one insulating portion that is designed for reducing electrical field strengths.

8. Electrical device (1) according to Claim 7, wherein the barrier system (14) delimits vertical flow ducts (27) running parallel to one another with opposite directions of flow, at least one of the vertical flow ducts (27) being arranged as a return duct between insulating portions respectively surrounding a partial winding (4, 5).

9. Electrical device (1) according to Claim 8, wherein a wall of the barrier system (14) between vertical flow ducts (27) running parallel to one another with opposite directions of flow has a thermal insulation (35).

10. Electrical device (1) according to one of the preceding claims, wherein at least one partial winding (4, 5) forms temperature regions (25.1, 25.2, 25.3, 25.4) in which insulating materials that have differing degrees of thermal loadability are arranged.

11. Electrical device (1) according to Claim 10, wherein at least two temperature regions (25.1, 25.2, 25.3, 25.4) are respectively provided with a thermal sensor (31) for measuring the hotspot temperature of the winding in the respective temperature region.

12. Electrical device (1) according to one of the preceding claims, wherein the barrier system (14) forms flow ducts (27, 28) running parallel to one another at least in certain portions.

## Revendications

1. Appareil (1) électrique de raccordement à un réseau de haute tension, comprenant
- un récipient (7), qui est rempli d'un fluide (8) isolant,
- une partie (2) active, qui est disposée dans le récipient (7) et qui a un noyau (3) aimantable et des enroulements (4, 5) partiels de production d'un champ magnétique dans le noyau (3),
- un dispositif (9) de refroidissement pour refroidir le fluide (8) isolant, et au moins un système (14) de barrière, qui délimite au moins en partie des espaces (17, 18) de blindage, dans lesquels est disposé respectivement au moins un enroulement (4, 5) partiel, dans lequel le système (14) de barrière conduit le fluide (8) isolant, refroidi par le dispositif (9) de refroidissement, en passant par les espaces (17, 18) de blindage, de manière à établir, dans les espaces (17, 18) de blindage, respectivement des températures différentes du fluide isolant et/ou des enroulements (4, 5) partiels,
dans lequel
dans les espaces (17, 18) de blindage sont disposées des isolations en matières isolantes différentes, dans lequel le système (14) de barrière conduit le fluide (8) isolant successivement dans les espaces de blindage,
et dans lequel le premier enroulement partiel est un enroulement (4) de basse tension et un deuxième enroulement partiel est un enroulement (5) de haute tension, dans lequel les enroulements (4, 5) sont disposés concentriquement l'un à l'autre et sont disposés, par rapport à une partie (6) du noyau, traversant l'enroulement intérieur de basse tension, dans lequel le système de barrière a au moins une partie (16, 16.1, 16.2, 16.3) constituée de manière cylindrique creuse, qui est disposée concentriquement à l'enroulement (4, 5) partiel par elle entouré.

2. Appareil (1) électrique suivant la revendication 1,
dans lequel
chaque espace (17) de blindage communique avec un autre espace (18) de blindage, de manière à former une rangée d'espaces (17, 18) de blindage montés les uns derrière les autres dans le sens d'écoulement du fluide (8) isolant, dans lequel le premier espace (18) de blindage de ladite rangée forme une ouverture (19) d'entrée et le dernier espace de blindage de ladite rangée, une ouverture (21) de sortie.

3. Appareil (1) électrique suivant l'une des revendications précédentes,
dans lequel
les enroulements (4, 5) partiels sont conçus pour des tensions de fonctionnement différentes, dans lequel la température du fluide (8) isolant et/ou de l'enroulement (4, 5) partiel, dans l'espace (17) de blindage dans lequel un enroulement (5) partiel conçu pour une tension plus haute est disposé, est plus basse en fonctionnement normal que la température du fluide (8) isolant et/ou de l'enroulement partiel dans l'espace (18) de blindage, dans lequel est disposé un enroulement (4) partiel conçu pour une tension plus basse comparativement.

4. Appareil (1) électrique suivant la revendication 3,
dans lequel
le système (14) de barrière forme des conduits de communication de noyau, qui s'étendent d'un espace (18) de blindage disposé en dernier dans le sens d'écoulement du fluide (8) isolant et des conduits (34) de refroidissement du noyau (6).

5. Appareil (1) électrique suivant l'une des revendications précédentes,
dans lequel
le dispositif (9) de refroidissement a une unité de commande ayant des capteurs (31, 32, 33) de température, dans lequel l'unité de commande dispose, pour chaque espace (17, 18) de blindage ou chaque domaine (25.1-25.4) de température de l'un des enroulements (4, 5) partiels, d'une valeur de seuil et commande la puissance de refroidissement du dispositif (9) de refroidissement en fonction de la valeur de seuil respective.

6. Appareil (1) électrique suivant la revendication 5,
dans lequel
les capteurs (31, 32, 33) de température sont agencés pour détecter la température d'un enroulement (4, 5) partiel et/ou pour détecter la température du fluide (8) isolant dans un enroulement (4, 5) partiel.

7. Appareil (1) électrique suivant l'une des revendications précédentes,
dans lequel
le système (14) de barrière a au moins une partie isolante, qui est agencée pour commander des intensités du champ électrique.

8. Appareil (1) électrique suivant la revendication 7,
dans lequel
le système (14) de barrière délimite des conduits (27) d'écoulement verticaux s'étendant parallèlement entre eux et ayant un sens d'écoulement contraire, dans lequel au moins l'un des conduits (27) d'écoulement verticaux est disposé comme conduit de retour entre des parties isolantes entourant respectivement un enroulement (4, 5) partiel.

9. Appareil (1) électrique suivant la revendication 8,
dans lequel
une paroi du système (14) de barrière a une isolation (35) thermique entre des conduits (27) d'écoulement verticaux s'étendant parallèlement entre eux et ayant des sens d'écoulement contraires.

10. Appareil (1) électrique suivant l'une des revendications précédentes,
dans lequel
au moins un enroulement (4, 5) partiel forme des domaines (25.1, 25.2, 25.3, 25.4) de température, dans lesquelles sont disposés des matériaux isolants, qui ont une forte aptitude différente à supporter une charge thermique.

11. Appareil (1) électrique suivant la revendication 10,
dans lequel
au moins deux domaines (25.1, 25.2, 25.3, 25.4) de température sont équipés chacun d'un capteur (31) thermique de mesure de la température du point chaud de l'enroulement dans le domaine de température respectif.

12. Appareil (1) électrique suivant l'une des revendications précédentes,
dans lequel
le système (14) de barrière forme des conduits (27, 28) d'écoulement s'étendant parallèlement entre eux au moins par endroits.
